# FASCICULE DE BREVET EUROPEEN

(11) **EP 1 323 887 B1**
(45) Date de publication et mention de la délivrance du brevet: **09.04.2008**
(21) Numéro de dépôt: 02080068.6
(22) Date de dépôt: 06.12.2002
(51) Int. Cl.: E06B 9/17

(54) **Coffre de volet roulant**
Rolladenkasten
Roller shutter box

(30) Priorité: 21.12.2001 BE 200100829
(43) Date de publication de la demande: 02.07.2003
(73) Titulaire: Fixolite, société anonyme, 6230 Thimeon (BE)
(72) Inventeur: Vanhoudt, Michel Cys, 6230 Thimeon (BE)
(74) Mandataire: Donné, Eddy

(56) Documents cités:
- EP-A- 1 035 297
- EP-A- 1 041 236

## Description

La présente invention se rapporte à un coffre de volet roulant qui comprend un corps profilé creux sensiblement en forme de U dont les branches se terminent chacune par un bord extrême longitudinal, et au moins une joue apte à être fixée au dit corps profilé.

On connaît des coffres de volet roulant du genre susdit dont une joue est fixée à chaque extrémité au corps au moyen de clous et vis.

Pour éviter l'emploi de clous ou de vis, on a proposé de munir le talon des joues de plusieurs parties en saillie, lesdites parties étant encliquetées dans des orifices de profilés fixés au corps. La tenue de la joue au corps dépend uniquement de la résistance de la partie en saillie. La partie en saillie présente de plus une portion de plus faible section, cette portion devant reprendre des efforts verticaux, longitudinaux et transversaux, cette portion constituant un point faible.

On a enfin également proposé d'utiliser un talon séparé pour assurer la fixation de la joue sur le corps, ce talon servant de support au bord inférieur de la joue et présentant des saillies destinées à être enfoncées dans le corps. Un tel système doit être utilisé par du personnel expérimenté pour assurer un placement correct des pièces ensemble et pour éviter un éclatement du corps lors de l'enfoncement de la saillie.

La présente invention a pour objet un coffre comportant un corps et au moins une joue attachée audit corps par clipsage ou encliquetage, évitant les désavantages susdits et assurant une meilleure tenue de la joue, tout en permettant une fixation rapide et aisée de la joue sans outil particulier.

Selon l'invention, ce but est atteint par le fait que la joue et les branches présentent des moyens d'accrochage destinés à coopérer l'un avec l'autre par clipsage ou encliquetage latéral, et que la joue et/ou les branches comportent ou sont associées à un moyen apte à écarter les branches l'une de l'autre lors de l'engagement de la joue dans le creux du corps profilé de manière suffisante pour assurer le clipsage ou encliquetage des moyens d'accrochage de la joue et des branches.

Selon une forme de réalisation, dans laquelle les branches du corps du coffre présentent chacune une face intérieure tournée vers le creux du corps et une face extérieure opposée à la face intérieure, chaque branche présente avantageusement sur sa face intérieure au voisinage de son bord extrême, un évidement ou une gorge destiné à recevoir un doigt ou un profilé de la joue et/ou un doigt ou un profilé destiné à être engagé dans un évidement ou une gorge de la joue, l'évidement ou gorge et le doigt ou profilé étant adaptés pour assurer un clipsage ou encliquetage du doigt ou profilé dans l'évidement ou gorge.

De préférence, chaque branche présente sur sa face intérieure au voisinage de son bord extrême, un évidement ou une gorge destiné à recevoir un doigt ou un profilé de la joue, l'évidement ou gorge et le doigt ou profilé étant adaptés pour assurer un clipsage ou encliquetage du doigt ou profilé dans l'évidement ou gorge.

Chacune des branches du corps est munie d'un profilé de recouvrement recouvrant au moins partiellement le bord extrême de la branche, l'évidement ou la gorge destiné à recevoir un doigt ou un profilé de la joue et/ou le doigt ou le profilé destiné à être engagé dans un évidement ou une gorge de la joue, étant situé dans ou sur ce profilé de recouvrement.

Selon une forme de réalisation, la joue présente deux doigts ou profilés opposés présentant une face adaptée pour écarter les branches du corps lors du déplacement de la joue dans le creux du corps par un mouvement perpendiculaire à la direction longitudinale du corps.

Dans une autre forme de réalisation, dans laquelle le corps présente une ouverture située entre les bords extrêmes des branches qui est tournée dans un sens, en particulier vers le bas, la joue présente un ou des doigts ou profilés destinés à être engagés dans un évidement ou gorge de chaque branche, lesdits doigts ou profilés présentant au moins un creux ouvert dans le sens de l'ouverture du corps, ledit creux étant adapté pour recevoir une protubérance située dans l'évidement ou gorge d'une branche ou une protubérance définissant un bord ou paroi de l'évidement ou gorge.

Lesdits doigts ou profilés peuvent présenter au moins deux creux, l'un ouvert dans le sens de l'ouverture du corps, l'autre ouvert dans le sens opposé, lesdits creux étant adaptés pour recevoir chacun une protubérance située dans l'évidemen ou gorge d'une branche ou une protubérance définissant un bord ou paroi de l'évidement ou gorge.

Dans un coffre suivant l'invention, le moyen pour écarter les branches l'une de l'autre et le moyen pour assurer le clipsage ou l'encliquetage peuvent être des moyens différents et distants l'un de l'autre.

Selon une forme de réalisation avantageuse, la joue ou les branches comportent des moyens coopérant entre eux pour limiter ou empêcher ou s'opposer à des mouvements longitudinaux de la joue au voisinage des bords extrêmes des branches.

En particulier, la joue présente une première ailette agencée pour être engagée dans une fente ou évidement d'une première branche du corps et une deuxième ailette agencée pour être engagée dans une fente ou évidement de la deuxième branche du corps.

De préférence, lesdites première et deuxième ailettes servent de moyen pour écarter les branches l'une de l'autre lors du mouvement de la joue dans le creux du corps.

Selon une forme de réalisation possible, la joue présente une première ailette agencée pour être engagée dans une première branche du corps et une deuxième ailette agencée pour être engagée dans la deuxième branche du corps.

Avantageusement, le coffre suivant l'invention comporte deux joues, lesdites joues obturant de préférence les extrémités du corps.

Pour assurer un clipsage ou encliquetage optimal, il est avantageux de munir chacune des branches du corps, avec un profilé de recouvrement recouvrant au moins partiellement le bord extrême de la branche, ledit profilé présentant un doigt ou partie en saillie ou une gorge ou évidement.

La joue présente avantageusement un élément coopérant avec une partie du profilé de recouvrement pour écarter les branches l'une de l'autre.

D'autres particularités et avantages de l'invention ressortiront de l'exemple d'un coffre de volet roulant selon l'invention, décrit ci-après à titre d'illustration et non restrictif, référence étant faite aux dessins annexés dans lesquels:
- la figure 1 est une vue éclatée en perspective d'un coffre pour volet suivant l'invention;
- la figure 2 est une vue à plus grande échelle d'un détail d'une joue de la figure 1;
- la figure 3 est une vue en coupe montrant le mouvement de la joue dans le creux du corps;
- la figure 4 est une vue en coupe montrant l'encliquetag de la joue sur le corps; et
- la figure 5 est une vue en coupe similaire à celle de la figure 4, mais se rapportant à une autre forme de réalisation du coffre.

Le coffre représenté à la figure 1 est un coffre pour volet roulant. Ce coffre comporte:
- un corps profilé 1 présentant deux côtés extrêmes 1A,1B et deux branches 1C,1D définissant entre leurs faces intérieures 19 un creux 1E, lesdites branches 1C,1D se terminant chacune par un bord extrême 1C1,1D1; et
- deux joues 2,3 destinées à obturer le corps 1 au voisinage de ses extrémités 1A,1B, chaque joue présentant un rebord 18 destiné à prendre appui sur un côté extrême 1A,1B.

Chaque bord extrême 1C1,1D1 est recouvert d'un profilé de recouvrement 4 qui présente une gorge longitudinale 5, dont l'ouverture 6 (tournée vers le creux 1E) est définie entre le plat 7 et une protubérance formée par l'extrémité 8 d'un coude 9.

La joue 2,3 comporte un talon 10 portant un élément 11 dont le contour est adapté pour épouser la forme du creux 1E, ledit élément 11 comportant des picots 12 pour maintenir en place la partie supérieure de l'élément 11 dans le creux. La joue 2,3 présente également une surface d'appui 18 destinée à toucher une face extrême 1A,1B du corps 1.

Le talon 10 présente sur chacun de ses bords longitudinaux, un profilé 14 en saillie, le profilé 14 présentant un creux ou une rainure 15 tournée vers le bas.

L'élément 11 présente le long de chacune de ses faces latérales 11A,11B une ailette 16 avec une rampe 16A et un pallier 16B, la hauteur H de la rampe 16A de l'ailette par rapport à la face variant de zéro à la hauteur du pallier 16B. La hauteur maximale de l'ailette correspond sensiblement à la hauteur H1 du profilé 14.

Lors du mouvement d'une joue 2 dans le creux 1E du corps 1 (flèche M à la figure 3), les rampes 16A des ailettes 16 touchent le coude 9 du profilé de recouvrement 4. Lors de ce contact, les branches ou ailes 1C,1D subissent un léger pivotement P par rapport au corps de manière à écarter les bords extrêmes 1C1,1D1 l'un de l'autre.

Lorsque les profilés de recouvrement 4 prennent appui sur les paliers 16B des ailettes, les ailes ou branches du corps 1 s'écartent suffisamment l'une de l'autre pour permettre le passage du talon 10 avec les profilés 14 entre les branches 1C,1D du corps creux 1.

Dans la forme de réalisation représentée aux figures 1, 3 et 4, le corps 1 est réalisé dans une matière qui peut facilement être perforée ou dans laquelle une pièce peut facilement être insérée, tandis que les ailettes 16 sont réalisées en une matière apte à être insérée dans le corps, par exemple par pression. Les ailettes sont donc réalisées en une matière de dureté plus importante que la matière du corps 1.

Le profilé de recouvrement 4, et plus particulièrement son plat 7 présente une face d'appui latérale 4A sur laquelle l'ailette 16 prend appui lors du mouvement de la joue dans le creux 1E du corps 1, avant le clipsage ou l'encliquetage du profilé 14. La face d'appui 4A a une dureté au moins sensiblement égale à celle de l'ailette 16, de préférence supérieure à celle de l'ailette. Dès que l'ailette 16 ne prend plus appui sur la face d'appui 4A, l'ailette 16 pénètre dans le corps 1 par l'effet ressort dû à l'écartement des branches 1C,1D et/ou par une force appliquée sur les branches 1C,1D.

En même temps, le profilé 14 entre dans la gorge 5 et l'encliquetage est effectué. Lors de l'encliquetage, l'extrémité 8 du coude 9 du profilé de recouvrement 4 s'introduit dans la rainure 15 du profilé 14. Le profilé 14 du talon 10 s'appuie alors sur une partie du profilé de recouvrement 4. Les profilés 14 servent donc de moyens de blocage empêchant le déplacement de la joue 2,3 vers l'extérieur.

L'enfoncement de l'ailette 16 dans le corps 1 est terminé (et est sensiblement total dans l'exemple représenté), lorsque le clipsage ou encliquetage est terminé. (voir figure 4). L'ailette 16 enfoncée dans le corps 1 présente alors un bord 16C adjacent ou touchant un plat 4B relié à la face d'appui 4A et inséré dans le corps 1. Ce plat 4B forme ainsi une butée pour l'ailette 16, de manière à s'opposer à un mouvement descendant de la joue par rapport au corps 1.

L'ailette 16 assure également une force s'opposant à un mouvement longitudinal (dans l'axe L du creux 1E) de la joue. Les ailettes servent donc aussi de moyens de blocage empêchant le déplacement de la joue 2,3 vers l'extérieur.

Au lieu de devoir enfoncer l'ailette 16 dans le corps 1, on peut prévoir une ou des fentes dans le corps 1 pour recevoir l'ailette. Par exemple, le corps 1 présente sur les faces intérieures des branches 1C,1D une série de fentes parallèles (par exemple perpendiculaire à l'axe L) et distantes les unes des autres par exemple d'une distance prédéfinie, telle que par exemple 1cm.

Le corps 1 est par exemple constitué en une matière expansée, telle que polyuréthanne, polystyrène, etc. avantageusement renforcée par un ou plusieurs renforts ou armature, tels que treillis soudés. Les faces extérieures des branches (éventuellement toutes les faces extérieures longitudinales du corps 1) sont avantageusement munies d'un revêtement 17 (face extérieure de la branche ou des branches), en particulier d'un revêtement aggloméré, tel qu'à base de fibres (de bois, de verre, etc.) et d'un liant (ciment ou autre).

Le profilé 4 est par exemple réalisé en aluminium.

Les joues 2,3 sont par exemple réalisées en matière plastique de préférence injectée.

Dans une forme de réalisation possible, la joue n'est pas munie de la paroi 18, de sorte que la joue peut être insérée dans le creux 1E du corps entre ses extrémités 1A,1B, de manière à former des parois ou cloisons intérieures ou de manière à diviser le creux en plusieurs chambres distinctes.

Encore une autre forme de réalisation est représentée à la figure 5. Cette forme de réalisation diffère de celle représentée aux figures 1 à 4 en ce que le profilé en saillie 14 de chaque côté du talon 10 d'une joue 2 ou 3 présente deux creux ou rainures, c'est-à-dire une rainure 15 tournée vers le bas et une rainure 15A tournée vers le haut et le profilé 14 se termine donc en une pointe. Le plat 7 du profilé de recouvrement 4 présente, en haut de l'ouverture de la gorge 5, une protubérance 7A dirigée vers l'extrémité 8 du coude 9. La distance entre la protubérance 7A et l'extrémité 8 est légèrement inférieure à l'épaisseur la plus grande du profilé 14.

La mise en place d'une joue 2 ou 3 est effectuée de la manière décrite ci-dessus, mais lors de l'encliquetage, l'extrémité en pointe du profilé 14 est forcée entre la protubérance 7A et l'extrémité 8 dans la gorge, par déformation élastique du profilé 14 et/ou du profilé 4.

Une fois l'encliquetage terminé, l'extrémité 8 se trouve dans la rainure 15 et la protubérance 7A se trouve dans la rainure 15A. La joue 2 ou 3 est alors bloquée aussi bien vers l'extérieur que vers l'intérieur. Un blocage vers l'intérieur pourrait être utile étant donné qu'autrement un déplacement de la joue 2 ou 3 vers l'intérieur, possible en raison d'un jeu entre la joue et le corps 1, pourrait écarter les branches 1C et 1D.

Il est évident que de nombreuses modifications peuvent être apportées aux exemples décrits ci-devant, sans pour autant sortir du cadre de l'invention, tel que décrit dans les revendications ci-après.

## Revendications

1. Coffre de volet, comprenant un corps profilé creux (1) sensiblement en forme de U dont les branches (1C,1D) se terminent chacune par un bord extrême longitudinal (1C1,1D1) et au moins une joue (2,3) apte à être fixée audit corps profilé (1), **caractérisé en ce que** la joue (2,3) et les branches (1C,1D) présentent des moyens d'accrochage (5,14) destinés à coopérer l'un avec l'autre par clipsage ou encliquetage, latéral, **en ce que** lesdits moyens d'accrochage consistent d'un évidement ou une gorge dans la face intérieure de la branche tournée vers le creux, au voisinage du bord extrême, destiné à recevoir un profilé (14) ou un doigt de la joue et/ou un doigt ou un profilé sur la branche destinée à être engagé dans un évidement ou une gorge de la joue, et **en ce que** la joue et/ou les branches comportent ou sont associées à un moyen (4,16) apte à écarter les branches (1C,1D) l'une de l'autre lors de l'engagement de la joue (2,3) dans le creux du corps profilé de manière à assurer le clipsage ou encliquetage des moyens d'accrochage (5,14) de la joue (2,3) et des branches (1C,1D).

2. Coffre suivant la revendication 1, **caractérisé en ce que** chaque branche (1C,1D) présente sur sa face intérieure (19) au voisinage de son bord extrême (1C1,1D1), un évidement ou une gorge (5) destiné à recevoir un doigt ou un profilé (14) de la joue (2,3), l'évidement ou gorge (5) et le doigt ou profilé (14) étant adaptés pour assurer un clipsage ou encliquetage du doigt ou profilé (14) dans l'évidement ou gorge (5).

3. Coffre suivant la revendication 1 ou 2, **caractérisé en ce que** la joue (2,3) présente deux doigts ou profilés (14,16) opposés présentant une face adaptée pour écarter les branches (1C,1D) du corps (1) lors du déplacement (M) de la joue (2,3) dans le creux (1E) du corps.

4. Coffre suivant l'une quelconque des revendications 1 à 3, dans lequel le corps (1) présente une ouverture située entre les bords extrêmes (1C1,1D1) des branches (1C,1D) qui est tournée dans un sens, en particulier vers le bas, **caractérisé en ce que** la joue (2) présente des doigts ou profilés (14) destinés à être engagés dans un évidement ou gorge (5) de chaque branche (1C,1D), lesdits doigts ou profilés (14) présentant au moins un creux (15) ouvert dans le sens de l'ouverture du corps (1), ledit creux (15) étant adapté pour recevoir une protubérance située dans l'évidement ou gorge d'une branche ou une protubérance (8) définissant un bord ou paroi (9) de l'évidement ou gorge (5).

5. Coffre suivant la revendication 4, **caractérisé en ce que** lesdits doigts ou profilés (14) présentent au moins deux creux (15,15A), l'un ouvert dans le sens de l'ouverture du corps (1), l'autre ouvert dans le sens opposé, lesdits creux (15,15A) étant adaptés pour recevoir chacun une protubérance située dans l'évidement ou gorge d'une branche ou une protubérance (8,7A) définissant un bord ou paroi de l'évidement ou gorge (5).

6. Coffre suivant l'une quelconque des revendications 1 à 5, **caractérisé en ce que** chacune des branches (1C, 1D) du corps (1) est munie d'un profilé de recouvrement (4) recouvrant au moins partiellement le bord extrême (1C1,1D1) de la branche, l'évidement ou la gorge (5) destiné à recevoir un doigt ou un profilé (14) de la joue (2,3) et/ou le doigt ou le profilé destiné à être engagé dans un évidement ou une gorge de la joue, étant situé dans ou sur ce profilé de recouvrement (4).

7. Coffre suivant la revendication 6, **caractérisé en ce que** la joue (2,3) présente un élément (16) coopérant avec une partie (9) du profilé de recouvrement (4) pour écarter les branches (1C,1D) l'une de l'autre.

8. Coffre suivant l'une quelconque des revendications précédentes, **caractérisé en ce que** le moyen (16) pour écarter les branches l'une de l'autre et le moyen (5,14) pour assurer le clipsage ou l'encliquetage sont des moyens différents et distants l'un de l'autre.

9. Coffre suivant l'une quelconque des revendications précédentes, **caractérisé en ce que** la joue et/ou les branches comportent des moyens (16) coopérant entre la joue et les branches pour limiter ou empêcher ou s'opposer à des mouvements longitudinaux de la joue au voisinage des bords extrêmes (1C1,1D1) des branches (1C,1D).

10. Coffre suivant la revendication précédente, **caractérisé en ce que** la joue (2,3) présente une première ailette (16) agencée pour être enfoncée ou engagée dans une première branche (1C) du corps et une deuxième ailette (16) agencée pour être enfoncée ou engagée dans la deuxième branche (1D) du corps.

11. Coffre suivant la revendication précédente, **caractérisé en ce que** lesdites première et deuxième ailettes (16) servent de moyen pour écarter les branches (1C,1D) l'une de l'autre lors du mouvement de la joue (2,3) dans le creux (1E) du corps par un mouvement perpendiculaire à la direction longitudinale du corps.

12. Coffre suivant l'une quelconque des revendications précédentes, **caractérisé en ce qu**'il comporte deux joues (2,3), lesdites joues (2,3) obturant avantageusement les extrémités (1A,1B) du corps.

## Claims

1. Case for a roller blind, comprising a hollow, profiled body (1) which is predominantly U-shaped whose ribs (1C,1D) each end in a longitudinal far edge (101,101) and at least one sidepiece (2,3) which can be fixed to said profiled body (1), **characterised in that** the sidepiece (2,3) and the ribs (1C,1D) have coupling means (5,14) designed to work in conjunction with one another by means of lateral snapping or locking, **in that** said coupling means consist of a recess or a groove in the inner side of the rib turned towards the cavity, near the far edge, designed to receive a section or a finger of the sidepiece and/or a finger or a section on the rib which is to mesh in a recess or groove of the sidepiece, and **in that** the sidepiece and/or the ribs comprise or are connected to a means (4,16) which can move the ribs (1C,1D) away from each other as the sidepiece (2,3) meshes in the cavity of the profiled body in such a way that the snapping or locking of the coupling means (5,14) of the sidepiece (2,3) and the ribs (1C,1D) is guaranteed.

2. Case according to claim 1, **characterised in that** each rib (1C,1D) has on its inside (19) near its far edge (1C1,1D1) a recess or a groove (5) for receiving a finger or a section (14) of the sidepiece (2,3), whereby the recess or groove (5) and the finger or section (14) is arranged so as to guarantee the snapping or locking of the finger or section (14) in the recess or groove (5).

3. Case according to claim 1 or 2, **characterised in that** the sidepiece (2,3) has two opposite fingers or sections (14,16) with a face which is arranged so as to move the ribs (1C,1D) of the body (1) away from each other during the movement (M) of the sidepiece (2,3) in the cavity (1E) of the body.

4. Case according to any one of claims 1 to 3 in which the body (1) has an opening situated between the far edges (1C1,1D1) of the ribs (1C,1D) which opening is directed in a particular direction, in particular towards the bottom, **characterised in that** the sidepiece (2) has fingers or sections (14) to be engaged in a recess or groove (5) of each rib (1C,1D), whereby said fingers or sections (14) have at least one cavity (15) which is open in the direction of the opening of the body (1), whereby said cavity (15) is arranged so as to receive a protrusion situated in the recess or groove of a rib or a protrusion (8) defining an edge or wall (9) of the recess or groove (5).

5. Case according to claim 4, **characterised in that** said fingers or sections (14) have at least two cavities (15,15A), one of which is open in the direction of the opening of the body (1), the other one of which is open in the opposite sense, whereby said cavities (15,15A) are arranged so as to each receive a protrusion situated in the recess or groove of a rib or a protrusion (8,7A) defining an edge or wall of the recess or groove (5).

6. Case according to any one of claims 1 to 5, **characterised in that** each of the ribs (1C,1D) of the body (1) is provided with a cover section (4) covering the far edge (101,101) of the rib, the recess or the groove (5) designed to receive a finger or a section (14) of the sidepiece (2,3) and/or the finger or the section designed to be engaged in a recess or a groove of the sidepiece at least partially, whereby the latter is situated in or on said covering section (4).

7. Case according to claim 6, **characterised in that** the sidepiece (2,3) has an element (16) working in conjunction with a part (9) of the covering section (4) so as to move the ribs (1C,1D) away from one another.

8. Case according to any one of the preceding claims, **characterised in that** the means (16) for moving the ribs away from one another and the means (5,14) to provide for the snapping or locking are different means situated at a distance from each other.

9. Case according to any one of the preceding claims, **characterised in that** the sidepiece and/or the ribs comprise means (16) working in conjunction between the sidepiece and the ribs so as to restrict, prevent or counteract any longitudinal movements of the sidepiece near the far edges (1C1,1D1) of the ribs (1C,1D).

10. Case according to the preceding claim, **characterised in that** the sidepiece (2,3) has a first wing (16) which is arranged so as to be pushed in or engaged in a first rib (1C) of the body, and a second wing (16) which is arranged so as to be pushed in or engaged in the second rib (1D) of the body.

11. Case according to the preceding claim, **characterised in that** said first and second wings (16) serve as means to move the ribs (1C, 1D) away from one another during the movement of the sidepiece (2,3) in the cavity (1E) of the body by a movement which is perpendicular to the longitudinal direction of the body.

12. Case according to any one of the preceding claims, **characterised in that** it comprises two sidepieces (2,3), whereby said sidepieces (2,3) advantageously seal the far ends (1A,1B) of the body.

## Patentansprüche

1. Rollladenkasten, bestehend aus einem im Wesentlichen U-förmigen Hohlprofilkörper (1), dessen Arme (1C,1D) jeweils in einem äußeren Längsrand (1C1,1D1) enden, und aus wenigstens einer Backe (2,3), geeignet um an dem Profilkörper (1) befestigt zu werden, **dadurch gekennzeichnet, dass** die Backe (2,3) und die Arme (1C,1D) Befestigungsmittel (5,14) aufweisen, die dazu dienen, durch laterales Festklemmen oder Einrasten zusammenzuarbeiten, dass die Befestigungsmittel aus eine Auskehlung oder einer Vertiefung in der Innenseite des zur Höhlung gedrehten Armes in der Nähe des äußeren Randes aufweisen, zur Aufnahme eines Profils (14) oder eines Fingers der Backe und/oder eines Fingers oder eines Profils auf dem Arm, um in eine Auskehlung oder eine Vertiefung der Backe einzugreifen, und dass die Backe und/oder die Arme ein Mittel (4,16) umfassen oder mit diesem verbunden sind, das geeignet ist, beim Eingreifen der Backe (2,3) in die Höhlung des Profilkörpers die Arme (1C,1D) voneinander zu spreizen, so dass ein laterales Festklemmen oder Einrasten der Befestigungsmittel (5,14) der Backe (2,3) und der Arme (1C,1D) gewährleistet ist.

2. Kasten nach Anspruch 1, **dadurch gekennzeichnet, dass** jeder Arm (1C,1D) auf seiner Innenseite (19) in der Nähe seines äußeren Randes (1C1,1D1) zur Aufnahme eines Fingers oder eines Profils (14) der Backe (2,3) eine Auskehlung oder Vertiefung (5) aufweist, wobei die Auskehlung oder Vertiefung (5) und der Finger oder das Profil (14) geeignet sind, ein Festklemmen oder Einrasten des Fingers oder des Profils (14) in die Auskehlung oder Vertiefung (5) zu gewährleisten.

3. Kasten nach Anspruch 1 oder 2, **dadurch gekennzeichnet, dass** die Backe (2,3) zwei gegenüber liegende Finger oder Profile (14,16) aufweist, die eine Seite aufweisen, die geeignet ist, bei der Verschiebung (M) der Backe (2,3) in der Höhlung (1E) des Körpers die Arme (1C,1D) des Körpers (1) zu spreizen.

4. Kasten nach einem der Ansprüche 1 bis 3, in welchem der Körper (1) zwischen den äußeren Enden (1C1,1D1) der Arme (1C,1D) eine Öffnung aufweist, die in einer Richtung, insbesondere nach unten gedreht ist, **dadurch gekennzeichnet, dass** die Backe (2) Finger oder Profile (14) aufweist, die dazu dienen, in eine Auskehlung oder Vertiefung (5) jedes Armes (1C,1D) einzugreifen, wobei die Finger oder Profile (14) wenigstens eine in Richtung zur Öffnung des Körpers (1) geöffnete Höhlung (15) aufweist, welche Höhlung (15) geeignet ist, einen Vorsprung, der in der Auskehlung oder Vertiefung eines Armes angeordnet ist, oder einen Vorsprung (8), der einen Rand oder eine Wand (9) der Auskehlung oder Vertiefung (5) definiert, aufzunehmen.

5. Kasten nach Anspruch 4, **dadurch gekennzeichnet, dass** die Finger oder Profile (14) wenigstens zwei Höhlungen (15,15A) aufweisen, eine in Richtung zur Öffnung des Körpers (1) gerichtet, die andere offen in entgegengesetzter Richtung, welche Höhlungen (15,15A) geeignet sind, jeweils einen Vorsprung, der in der Auskehlung oder Vertiefung eines Armes angeordnet ist, oder einen Vorsprung (8,7A), der einen Rand oder eine Wand der Auskehlung oder Vertiefung (5) definiert, aufzunehmen.

6. Kasten nach einem der Ansprüche 1 bis 5, **dadurch gekennzeichnet, dass** jeder der Arme (1C,1D) mit einem Deckprofil (4à versehen ist, das wenigstens teilweise den äußeren Rand (1C1,1D1) des Armes, der Auskehlung oder Vertiefung (5) zur Aufnahme eines Fingers oder eines Profils 5&') der Backe (2,3) und/oder den Finger oder das Profil zum Eingreifen in eine Auskehlung oder Vertiefung der Backe, die sich in oder auf diesem Deckprofil (4) befindet, abzudecken.

7. Kasten nach Anspruch 6, **dadurch gekennzeichnet, dass** die Backe (2,3) ein Element (16) aufweist, das mit einem Teil (9) des Deckprofils (4) zusammenarbeitet, um die Arme (1C,1D) voneinander zu spreizen.

8. Kasten nach einem der vorhergehenden Ansprüche, **dadurch gekennzeichnet, dass** das Mittel (16) zum Spreizen der Arme und das Mittel (5,14) zur Sicherstellung des Festklemmens oder Einrastens unterschiedliche und entfernt voneinander angeordnete Mittel sind.

9. Kasten nach einem der vorhergehenden Ansprüche, **dadurch gekennzeichnet, dass** die Backe und/oder die Arme Mittel (16) aufweisen, die zwischen der Backe und den Armen zusammenarbeiten, um Längsbewegungen der Backe in der Nähe der äußeren Ränder (1C1,1D1) der Arme (1C,1D) zu begrenzen, zu verhindern oder sich diesen entgegenzusetzen.

10. Kasten nach einem der vorhergehenden Ansprüche, **dadurch gekennzeichnet, dass** die Backe (2,3) einen ersten Flügel (16) aufweist, konzipiert um in einen ersten Arm (1C) des Körpers eingedrückt zu werden oder einzugreifen, und einen zweiten Flügel (16), konzipiert um in einen zweiten Arm (1D) des Körpers eingedrückt zu werden oder einzugreifen.

11. Kasten nach einem der vorhergehenden Ansprüche, **dadurch gekennzeichnet, dass** die ersten und zweiten Flügel (16) als Mittel dienen, die Arme (2,3) bei der Bewegung der Backe (2,3) in der Höhlung (1E) des Körpers durch eine Bewegung lotrecht zur Längsrichtung des Körpers zu voneinander zu spreizen.

12. Kasten nach einem der vorhergehenden Ansprüche, **dadurch gekennzeichnet, dass** er zwei Backen (2,3) aufweist, welche Backen (2,3) vorteilhaft die Enden (1A,1B) des Körpers abschließen.
